# EUROPÄISCHE PATENTSCHRIFT

(11) **EP 0 760 395 B1**
(45) Veröffentlichungstag und Bekanntmachung des Hinweises auf die Patenterteilung: **14.11.2001**
(21) Anmeldenummer: 96107534.8
(22) Anmeldetag: 11.05.1996
(51) Int. Cl.: C21B 7/14

(54) **Vorrichtung zum Flüssigmetall-Transport in der Giesshalle eines Schachtofens und Verfahren zum Betrieb dieser Vorrichtung**
Installation for the liquid metal transportation in the casthouse of a shaft furnace and process for handling this installation
Installation pour le transport de métal liquide dans la halle de coulée d'un four à cuve et procédé pour le service de cette installation

(30) Priorität: 31.08.1995 DE 19532040
(43) Veröffentlichungstag der Anmeldung: 05.03.1997
(73) Patentinhaber: SMS Demag AG, 40237 Düsseldorf (DE)
(72) Erfinder: Heinrich, Peter, Dr.-Ing., 47608 Geldern (DE)
(74) Vertreter: Valentin, Ekkehard, Dipl.-Ing.

(56) Entgegenhaltungen:
- WO-A-90/08842
- DE-B- 2 619 534
- GB-A- 2 049 136
- GB-A- 2 084 705
- US-A- 4 475 720

## Beschreibung

Die Erfindung betrifft eine Vorrichtung zum Flüssigmetall-Transport in der Gießhalle eines Schachtofens, insbesondere Hochofens, und ein Verfahren zum Betrieb dieser Vorrichtung, die aus mindestens einer nach einer Abstichöffnung des Hochofens installierten Hauptrinne mit Syphon sowie nachgeordneten Ablaufrinnen mit einer Übergabestation in die Flüssigmetall-Transportgefäße bzw. Transportwagen besteht.

Die Gießhallentechnik an Hochöfen hat sich in den letzten Jahrzehnten nicht grundsätzlich geändert. Noch immer wird das Stichloch für jeden Abstich des Flüssigmetalles aufgebohrt und danach wieder gestopft. Zwar wurden verbesserte Stopfmassen entwickelt und die Stopfleistung (l/sec, kg/cm²) wie auch die Bohrleistung (Bohrtiefe, Drehmoment, Schlagbohren) verbessert, aber immer noch ist das zeitgenaue Öffnen und Schließen eines Hochofen-Abstiches in gewissem Umfang von Zufällen abhängig. Beim Öffnen hat zwar die Einführung von Stangen - Rückschlagtechnik, bei der in ein frisch gestopftes Stichloch eine Stahlstange eingeführt wird, die zum nächsten Abstich rückwärts herausgeschlagen wird, gewisse Verbesserungen gebracht, das Problem ist aber immer noch nicht zufriedenstellend gelöst.

Die Trennung des Flüssigmetalles in Roheisen und Schlacke aufgrund ihrer unterschiedlichen spezifischen Gewichte findet nach wie vor in der sogenannten Hauptrinne statt. Hauptrinnen werden seit einigen Jahren als sogenannte Poolrinnen mit relativ großen Abmessungen, in denen immer ein flüssiger Rest an Roheisen stehenbleibt, ausgeführt. Typisch sind bei Großhochöfen Rinnen von 12 - 15 m Länge und 2,0 bis 2,5 m Breite. Derartig große und auch schwere Rinnen mit einem Gewicht bis 250 t nach Neuzustellung sind schwierig zu wechseln und erfordern zu ihrer Handhabung schwerste Krane, die ihrerseits wieder auf einer schweren Hallenkonstruktion laufen. Deshalb hat man sich vielerorts entschlossen, die Hauptrinne nicht wechselbar, sondern stationär auszuführen. Der Nachteil hierbei ist, daß nach einer Erzeugung von jeweils 0,6 bis 0,8 Mio t Roheisen eine mehrere Tage erfordernde Feuerfest-Reparatur nötig wird, die unter ungünstigen Verhältnissen innerhalb der Gießhalle ausgeführt werden muß. Während dieser Zeit kann der betreffende Abstich nicht benutzt werden.

Einen Fortschritt brachte hier die aus der EP 0 279 165 B1 bekannte Schnellwechselrinne. Diese Rinne ist auf eine Wechselmöglichkeit von weniger als 8 h hin konzipiert, so daß der Wechsel innerhalb einer normalen Reparaturschicht vorgenommen werden kann. Zum Wechsel ist kein schwerer Kran erforderlich; die verschlissene Rinne wird mit Hilfe hydraulischer Hubeinrichtungen auf ein Spezialfahrzeug abgesenkt, eine neu zugestellte Rinne wird mit den gleichen Hubeinrichtungen von einem zweiten Fahrzeug aufgenommen. Das Auskühlen, Ausbrechen und Neuzustellen der Rinne erfolgt unter Werkstattbedingungen außerhalb des Hochofenbereiches.

In der Hauptrinne fließt das Flüssigmetall zunächst durch einen Syphon (Fuchs) zur Trennung von Roheisen und Schlacke; hiernach fließt das schlackenfreie Roheisen durch offene, meist aber wie die Hauptrinne auch mit Platten oder Hauben abgedeckte, mit ff-Material zugestellte Rinnen zu den verschiedenen Anstellplätzen der Roheisen-Transportfahrzeuge. Zur gezielten Ansteuerung dieser Anstellplätze werden entweder mit ff-Material geschützte Staubleche nacheinander gezogen, oder es kommen sogenannte Kipprinnen mit elektrischem oder hydraulischem Antrieb zum Einsatz.

Die am Syphon bzw. Fuchs abgetrennte Schlacke verläßt ihrerseits die Hauptrinne und gelangt über offene bzw. auch mit Hauben abgedeckte Rinnen entweder zu einer Schlackenpfanne, einer Granuliereinrichtung mit Wasser oder erstarrt durch natürliche Abkühlung in einem Schlackenbeet aus Sand.

Die Pflege und Sauberhaltung der Roheisen- und Schlackenrinnen sind die Hauptverursacher für die schwere manuelle Arbeit, die in Gießhallen auch dann immer noch anfällt, wenn Maschinen - wo immer möglich - eingesetzt werden.

Besonders am Stichloch, der Kipprinne sowie am Roheiseneinlauf in das Transportgefäß, in geringerem Umfang aber auch an den mit Hauben abgedeckten Roheisen- und Schlackenrinnen sowie der Hauptrinne fällt roter Staub (Fe-Oxid) an. Dieser bildet sich infolge des Kontaktes des heißen Roheisens mit der umgebenden Luft. Um den roten Staub zu entfernen, werden nach der heute üblichen Technik Entstaubungsanlagen für hohe Absaugvolumina installiert. Diese Entstaubungsanlagen bestehen zunächst aus einem System zur Erfassung der Stäube (Hauben, Rohrleitungen), wobei an Hochöfen mit mehreren Abstichlöchern mehrere umschaltbare Stränge vorzusehen sind. Dies erfordert wiederum Armaturen mit großen Durchmessern, entsprechende Stellantriebe und eine Steuerungslogik. Die abgesaugten Luftmengen liegen je nach Anzahl der Abstiche und Größe der Gießhalle in der Größenordnung von einigen 100.000 Nm³/h bis weit über 1,0 Mio Nm³/h. Bei intensiver Absaugung wird der Kontakt des heißen Roheisens mit Luft naturgemäß intensiviert und die Staubmenge pro t Roheisen steigt.

Zur Abscheidung der Stäube werden entsprechend große Gewebe- und Elektrofilter installiert. Vor oder hinter den Filtern ist eine Ventilatorstation vorzusehen, deren Antriebsleistung je nach Absaugmenge und Druckverlust des Systems leicht in die Größenordnung einiger MW kommen kann. Das gereinigte Gas wird über einen Kamin in die Atmosphäre entlassen.

Die Entsorgung der oft Zn- und Pb-haltigen Stäube erfordert zusätzliche Einrichtungen (z. B. Pelletierteller, Zwischenbunker) und wird mit steigenden Umweltanforderungen immer problematischer.

Insgesamt erfordern die vorstehend beschriebenen Entstaubungseinrichtungen einen erheblichen Aufwand an Investitions- und Betriebskosten. So ist es nicht verwunderlich, daß zahlreiche Vorschläge zur Vermeidung/Unterdrückung der Staubbildung in der Literatur beschrieben sind und teilweise auch in die Praxis Eingang gefunden haben.

Bekannt sind Vorrichtungen zur Abschottung/Einhausung des Roheisenstroms durch mechanische Vorrichtungen wie Hauben, Abdeckungen und dergleichen.

Aus der DE 39 03 444 C1 ist ein Verfahren und eine Vorrichtung zur Verhinderung des Luftkontaktes von Roheisen durch Abschleierung mittels Inertgas, z. B. Stickstoff bekannt, bei der von der Abstichöffnung des metallurgischen Ofens die das Flüssigmetall führenden Ablaufrinnen unter Bildung eines möglichst kleinvolumigen, nicht vom Flüssigmetall durchströmten freien Innenraumes abgedeckt werden, die Übergabestelle, in der das Flüssigmetall von der Transport- und Ablaufrinne in ein Abgießgefäß weitergeleitet wird, weitgehend gasdicht abgeschirmt wird, wobei sowohl der freie Innenraum der abgedeckten Ablaufrinnen als auch der weitgehend gasdicht abgeschirmte Innenraum der Übergabestelle und der Abgießgefäßinnenraum mit Inertgas gespült werden. Der Flüssigmetall-Ablaufstrahl wird von der Auslauföffnung ab bis in das Abgießgefäß von einem den Luftzutritt verhindernden, ringförmigen Druck-Inertgasmantel zusätzlich abgeschirmt.

Die Vorrichtung besteht aus mindestens einer an einer Abstichöffnung des metallurgischen Ofens installierten Transport- und Ablaufrinne, einer Übergabestation mit einer Schwenk- oder Kipprinne und einem Verteilsystem für das Flüssigmetall in ein Abgießgefäß, wobei jede Transport- und Ablaufrinne über ihre gesamte Länge eine oder mehrere Abdeckhauben besitzt, die einen möglichst kleinen freien, d. h. nicht vom Flüssigmetall durchströmten Innenraum bilden.

Die Übergabestationen einschließlich der Auslauföffnungen sind weitgehend gasdicht durch ein geschlossenes Gehäuse abgeschirmt.

In den Abdeckhauben und in dem Übergabestationsgehäuse sind Düsen für die Zuführung von Inertgas vorgesehen.

Nachteilig bei diesem Abstichsystem ist die durch die hohe Temperatur des Roheisens ausgelöste Thermik, die ein ständiges Nachspeisen des Inertgases erfordert.

Die vorliegende Erfindung hat sich daher die Aufgabe gestellt, ein zeitgenaues, sicheres und schnelles Öffnen und Schließen von Hochofen-Abstichlöchern zu gewährleisten, eine Unterdrückung der Staubbildung in den Bereichen Stichloch, Hauptrinne, Roheisen- und Schlackenrinnen zu ermöglichen, eine Reduzierung der manuellen Arbeit im Bereich Rinnen zu erreichen und zu einer Verringerung der Investitions- und Betriebskosten beizutragen.

Die Lösung dieser Aufgaben erfolgt in der Weise wie es in den Patentansprüchen 1 und 9 angegeben ist. Vorteilhafte Weiterbildungen sind in den Unteransprüchen genannt.

Erfindungsgemäß wird zwischen dem Abstich am Hochofenpanzer und Hauptrinne ein mit ff-Material ausgekleideter Rohrabschnitt angeordnet. Beidseitig vom Rohrabschnitt sind eine stationäre Bohrmaschine und eine stationäre Stopfmaschine angeordnet. Dazu ist der Rohrabschnitt selbst mit zwei Anschlußstutzen ausgerüstet, durch die der Bohrer der Bohrmaschine bzw. der Rüssel der Stopfmaschine geführt wird.

An der der Hauptrinne zugewandten Seite des Rohrabschnitts wird ein keramischer (erster) Schieberverschluß installiert, wie er aus der Stahlwerkstechnik als Verschluß für Stahlgießpfannen bekannt ist. Unmittelbar vor und hinter dem Schieberverschluß sind Inertgasanschlüsse mit Regelventilen angeordnet.

Der Ablauf beim Öffnen und Schließen des Abstichloches wird wie folgt durchgeführt:

Im Normalfall wird zum Abstich der keramische (erste) Schieberverschluß geöffnet und danach wieder geschlossen. Unmittelbar nach dem Schließen wird über den Inertgasanschluß das Stichloch von Roheisen freigespült und dieser Zustand durch automatisches Einstellen einer kleinen Inertgas-Durchflußmenge aufrechterhalten. So wird ein Erstarren des Roheisens im Stichloch und ein Blockieren des Schieberverschlusses vermieden.

Von Zeit zu Zeit ist es nötig, entweder das vom Roheisenstrom ausgewaschene Stichloch durch Stopfen wieder instand zu setzen, oder die keramische Platte des Schieberverschlusses zu wechseln.

In diesen Reparaturfällen wird am Ende des Abstichs der keramische Schieberverschluß geschlossen und das Stichloch mit Inertgas über den Anschluß von Roheisen freigespült. Sodann wird die stationäre Bohrmaschine betätigt; diese bohrt zunächst den einen Anschlußstutzen von ausgehärteter Stopfmasse frei, mit dem sie selbst am Rohrabschnitt angeflanscht ist. Der Bohrer durchquert sodann das Stichloch und bohrt einen Kanal in die ausgehärtete Stopfmasse, die den anderen Anschlußstutzen ausfüllt, mit dem die stationäre Stopfmaschine am Rohrabschnitt angeflanscht ist. Der Bohrer wird sodann in seine Ausgangslage zurückgezogen, und die Stopfmaschine wird betätigt. Die Stopfmasse füllt das Stichloch in Richtung Hochofen; gleichzeitig dringt Stopfmasse in Richtung stationäre Bohrmaschine bis zur Bohrerspitze vor, und gleichzeitig bewegt sich die Stopfmasse auch auf den Schieberverschluß vor, ohne jedoch die keramische Schieberplatte ganz zu erreichen, da sich vor dieser ein Inertgaspolster bildet.

Zum anschließenden Öffnen des Stichlochs wird nach Öffnen einer mit Inertgas abgeschleierten Klappe an der Oberseite der Abdeckhaube der Hauptrinne eine zweite, oberhalb der Hauptrinne in Schrägstellung - Neigung ca. 6° entsprechend der Neigung des Stichlochs - angeordnete Bohrmaschine nach Öffnen des keramischen Schieberverschlusses betätigt.

Diese Bohrmaschine bohrt das Stichloch durch den Rohrabschnitt sowie durch die innerhalb des Panzers befindliche ff-Auskleidung hindurch auf. Sobald das Stichloch frei ist, wird der Bohrer zurückgezogen und die Klappe geschlossen. Um die während dieses Bohrvorganges auftretende, unvermeidbare Staubentwicklung aufzufangen, wird an der Absaughaube eine Entstaubungsleitung angeschlossen, die zu einer kleinen, nur für die Zeitdauer des Bohrvorgangs betriebenen Filteranlage, führt.

Wie bereits erläutert, wird die Hauptrinne von einer Abdeckhaube überdeckt. Die Verbindung zwischen Hauptrinne und Abdeckhaube wird in an sich bekannter Weise so ausgeführt, daß der Zutritt von Außenluft an das innerhalb der Hauptrinne befindliche Roheisenbad weitgehend unterdrückt wird, z. B. mittels einer Sandtasse. Die Abdeckhaube wird mechanisch heb- und senkbar sowie seitlich verfahrbar ausgeführt, um für Inspektionen und evtl. ff-Reparaturen rasch Zugang zur Hauptrinne zu schaffen.

Am Ende der Hauptrinne liegt ein Syphon (Fuchs), der das Flüssigmetall in Roheisen und Schlacke aufgrund ihrer unterschiedlichen Dichten voneinander trennt. Während die Schlacke in konventioneller Weise nach Verlassen der Hauptrinne über offene oder abgedeckte Rinnen zu einer Granuliereinrichtung, zu einer Schlackenpfanne, zu einer Schlackengrube bzw. einem Schlackenbeet gelangt, erfolgt der Transport des flüssigen Roheisens zu den Anstellplätzen der Roheisen-Transportfahrzeuge nicht mehr, wie bisher üblich, in Rinnen. Stattdessen werden mit ff-Material mehrlagig ausgekleidete Metallrohre verwendet, die von außen nach innen angeordnet eine Isolierschicht, ein Dauerfutter und ein Verschleißfutter aufweisen. Diese Metallrohre werden in Längen von 1 - 2 m unterteilt, damit das relativ geringe Gewicht eine Handhabung mit leichtem Hebezeug möglich macht. Zwischen Verschleiß- und Dauerfutter wird ein Drahtgewebe angeordnet; weiterhin verfügt jede Rohrlänge über einen metallischen Stift, der die gesamte ff-Zustellung von innen nach außen durchdringt und in Kontakt mit dem flüssigen Roheisen steht, wenn dieses durch die Rohrlänge strömt. Durch eine geeignete elektrische Schaltung ist es möglich, augenblicklich zu erkennen, wenn an einer Stelle das flüssige Roheisen das Verschleißfutter so weit verbraucht hat, daß dieses in Kontakt mit dem Drahtgewebe kommt. Die betreffende Rohrlänge kann bei nächster Gelegenheit mit geringem Aufwand gewechselt und ein frisch zugestellter Rohrabschnitt eingesetzt werden.

Das Rohrsystem wird mit entsprechenden Verzweigungen versehen, so daß es alle vorgesehenen Anstellplätze mit Roheisen versorgen kann. Die Umschaltung des Roheisenflusses von dem einen Anstellplatz auf den anderen erfolgt mittels fernbetätigter keramischer Schieberverschlüsse.

Eine derartige Beheizung hat den Vorteil, daß zum einen das Roheisen nicht erstarrt und zum anderen keine Temperaturwechselbeanspruchung für die Feuerfestauskleidung auftritt.

Zusätzlich ist am Beginn des Rohrsystems hinter der Hauptrinne ein weiterer keramischer (zweiter) Schieberverschluß vorgesehen. Mit diesem kann das Rohrsystem zur Hauptrinne hin abgesperrt werden. Hiermit wird es möglich, das Rohrleitungssystem durch einen Brenner zu beheizen, wobei sichergestellt ist, daß die heißen Brennergase das Rohrsystem auf seiner ganzen Länge beheizen; sie entweichen an den Rohrkrümmern am Abstellplatz der Roheisen-Transportfahrzeuge und nicht zur Hauptrinne hin.

Die Führung des flüssigen Roheisens in einem vollständig gekapselten und gefüllten Rohrleitungssystem verhindert den Zutritt von Luft und damit die Entstehung von Staub auf diesem Teil der Transportstrecke.

Zur Staubunterdrückung an den Anstellplätzen wird der Rohrkrümmer so weit wie möglich nach unten gezogen (Einschränkung: Lichtraumprofil). Um auch bei dem unvermeidlichen, verbleibenden Stück freien Falls des Roheisenstrahles die Entstehung von Staub zu unterbinden, wird hier in an sich bekannter Weise mit einer Inertgasabschleierung gearbeitet.

Durch Zustellung der Rohre mit hochwertigen ff-Materialien erhöht sich die Haltbarkeit. Ein Auswechseln der Rohre ist nur noch selten erforderlich. Er wird erst dann vorgenommen, wenn der Verschleiß ein vorgegebenes Maß erreicht hat. Das Ausbrechen der Rohre erfolgt nach deren Abkühlung unter Werkstattbedingungen außerhalb der Gießhalle.

Die Hauptrinne wird als Schnellwechselrinne ausgeführt. Zu ihrem Wechsel wird kein schweres Hebezeug benötigt, sondern das Absenken der verbrauchten und das Heben der neuen Hauptrinne erfolgt mit einer hydraulischen Hubeinrichtung, wie beispielsweise aus der EP 0 279 165 B1 bekannt.

Das Abkühlen, Ausbrechen und Neuzustellen der schweren Wechselrinne erfolgt unter Werkstattbedingungen außerhalb der Gießhalle. Durch die vorbeschriebenen Maßnahmen werden der Umfang der Hitzearbeit reduziert und die Arbeitsbedingungen effizienter gestaltet.

Die vorstehend beschriebene Ausgestaltung der Hochofen-Gießhallentechnik führt nicht zuletzt zu einer ganz wesentlichen Verringerung der Investitionskosten; der bisher notwendige, schwere Gießhallenkran entfällt, es ist nur leichtes Hebezeug mit geringer Spannweite erforderlich. Die erforderliche Hallenfläche und das Stahlbaugewicht werden ganz erheblich geringer. Die aufwendigen Hauben und Rohrleitungssysteme zur Erfassung von Staub innerhalb in der Gießhalle entfallen ebenso wie die große Filteranlage mit Gebläsestation, Kamin und Staubsilo. Die Betriebskosten werden durch einen verminderten Aufwand für den Betrieb der Filterstation - Instandhaltung, Stromkosten für Gebläse - sowie Entfall der Kosten für Abtransport und Entsorgung der Stäube erheblich gesenkt.

Die Erfindung wird anhand von schematischen Ausführungsbeispielen näher beschrieben.

Es zeigen:
- Fig. 1: eine Draufsicht auf das Abstichsystem,
- Fig. 2: einen Längsschnitt im Bereich der Hauptrinne,
- Fig. 3: einen Querschnitt durch einen mit ff-Material zugestellten Rohrabschnitt,
- Fig. 4: einen Querschnitt mit Anordnung der Abdichtung zwischen zwei Rohrabschnitten.

Fig. 1 zeigt eine Draufsicht auf das Abstichsystem bzw. auf eine der Flüssigmetall-Transportanlagen eines Hochofens (1) mit im Hochofenpanzer (1.1) angeordnetem Abstich (1.2) mit Stichloch (1.3).

An den Abstich (1.2) ist ein Rohrabschnitt (3) mit einem ersten Anschlußstutzen (3.1) für eine stationäre Bohrmaschine (4) und einem zweiten Anschlußstutzen (3.2) für eine stationäre Stopfmaschine (5) angeflanscht. An den Rohrabschnitt (3) schließt sich dann ein erster Schieber (6.1) mit einer keramischen Platte und die Einlauföffnung (2.1) der Hauptrinne (2) an.

Nach der Hauptrinne (2) mit Syphon (Fuchs) (11), zur Trennung von Roheisen und Schlacke, werden an der Auslauföffnung (2.2) eine Anzahl von Rohrabschnitten (12), die mit ff-Material ausgekleidet sind, gas- bzw. luftdicht angeschlossen, die in einem T-förmigen Rohrabschnitt (13) münden. Auf beiden Ausflußseiten des T-förmigen Rohrabschnittes (13) sind zwischen den nach unten gerichteten Rohrkrümmern (14) mit einer Inertgasabschleierung (17) jeweils ein (dritter) Schieber (6.3a) und (6.3b) angeordnet, um das flüssige Roheisen zu jeweils einem der Anstellplätze (16a, 16b) zu leiten, wo es im Roheisen-Transportwagen (18) abfließen kann.

Am Rohrabschnitt (3) werden jeweils vor (im Sinne des Roheisenflusses) und hinter dem ersten Schieber (6.1) an der Einlauföffnung (2.1) der Hauptrinne (2) Inertgaszuführungen (7) angeordnet. Eine weitere Inertgaszuführung (7) ist an der Auslauföffnung (2.2) der Hauptrinne (2) angeordnet.Ein Brenner (15) zum Beheizen der Rohrabschnitte (12) ist im ersten Rohrabschnitt nach der Hauptrinne (2) angeordnet.

Fig. 2 zeigt einen Längsschnitt durch den vorderen Teil der Flüssigtransport-Anlage. An den Abstich (1.2) wird gasdicht ein Rohrabschnitt (3) mit Anschlußstutzen (3.1, 3.2) angeflanscht, an den sich ein zweiter Rohrabschnitt (3) mit einem ersten Schieber (6.1) anschließt. Dieser zweite Rohrabschnitt (3) ist mit der Einlauföffnung (2.1) der Hauptrinne (2) ebenfalls gasdicht verbunden. An der Auslauföffnung (2.2) der Hauptrinne (2) ist zunächst ein anderer Rohrabschnitt (12) mit einem zweiten Schieber (6.2) angeflanscht, an den bei Bedarf weitere Rohrabschnitte (12) angefügt werden. Am Ende der Rohrabschnitte (12) wird ein T-förmiger Rohrabschnitt (13) angeordnet, der das Roheisen in einen von zwei Roheisentransportwagen fließen läßt.

Die Hauptrinne (2) wird als Schnellwechselrinne ausgeführt. Sie wird nach Verschleiß der ff-Auskleidung über nicht dargestellte Zugelemente, die an Zugstangen ab- und aufwärts gleiten, aus der Betriebsposition in Höhe der Abstichbühne auf ein auf Hüttenflur stehendes Transportfahrzeug abgesenkt. Die Zugstangen sind an Stützenträgern der Hauptrinne (2) befestigt.

Fig. 3 zeigt den Querschnitt durch einen mit ff-Material zugestellten Rohrabschnitt (3/12). Das ff-Material setzt sich aus der Isolierschicht (12.1), dem Dauerfutter (12.2) und dem Verschleißfutter (12.3) zusammen.

Am Übergang von Dauerfutter (12.2) zum Verschleißfutter (12.3) ist ein Drahtgewebe (12.4) eingelegt, das über einen metallischen Stift (12.5) mit einer elektrischen Überwachungseinrichtung verbunden ist, um den Zustand des Verschleißfutters (12.3) kontrollieren zu können.

Fig. 4 zeigt Vorrichtungen zur Abdichtung von zwei Rohrabschnitten (3) oder (12).

Um die Flansche der beiden Rohrabschnitte (3) oder (12) wird eine Rohrschelle (3.3) gelegt, die an jeder Seite mit einer Zuführleitung (3.4) mit Absperrhahn (3.5) versehen ist, um eine Dichtungsmasse (3.7) in den verbliebenen freien Spalt zwischen den ausgemauerten Rohrabschnitten (3) oder (12) hineinzupressen.

In den freien Querschnitt des Verschleißfutters (12.3) wird vor dem Zusammenfügen der Rohrabschnitte (3) oder (12) ein Kunststoffstopfen (3.6) eingelegt, um zu verhindern, daß die Dichtungsmasse (3.7) den freien Querschnitt des Verschleißfutters (12.3) versperrt bzw. einengt.

### Bezugsziffernliste:

- 1: Hochofen
- 1.1: Hochofenpanzer
- 1.2: Abstich
- 1.3: Stichloch
- 2: Hauptrinne
- 2.1: Einlauföffnung
- 2.2: Auslauföffnung
- 3: Rohrabschnitt
- 3.1: Anschlußstutzen für 4
- 3.2: Anschlußstutzen für 5
- 3.3: Rohrschelle
- 3.4: Zuführleitung
- 3.5: Absperrhahn
- 3.6: Kunststoffstopfen
- 3.7: Dichtungsmasse
- 4: Stationäre Bohrmaschine
- 5: Stationäre Stopfmaschine
- 6: Schieberverschlusse (6.1; 6.2 ; 6.3a; 6.3b)
- 7: Inertgaszuführung
- 8: Klappe
- 9: Abdeckhaube von 2
- 10: Stichloch-Bohrmaschine
- 11: Syphon (Fuchs)
- 11.1: Schlackenrinne
- 12: Rohrabschnitt
- 12.1: Isolierschicht
- 12.2: Dauerfutter
- 12.3: Verschleißfutter
- 12.4: Drahtgewebe
- 12.5: metallischer Stift einer elektrischen Meßvorrichtung
- 13: T-förmiger Rohrabschnitt
- 14: Rohrkrümmer
- 15: Brenner
- 16: Anstellplatz für Roheisen-Transportwagen
- 17: Inertgasabschleierung
- 18: Roheisen-Transportwagen

## Patentansprüche

1. Vorrichtung zum Flüssigmetalltransport in der Gießhalle eines Schachtofens, insbesondere Hochofens, die aus mindestens einer an einer Abstichöffnung installierten Hauptrinne mit Syphon, Ablaufrinnen sowie einer Übergabestation, in die Flüssigmetall-Transportgefäße bzw. Transportwagen besteht,
**dadurch gekennzeichnet,**
a) daß zwischen Abstich (1.2) am Hochofen (1) und der Hauptrinne (2) ein geflanschter Rohrabschnitt (3) mit einem ersten Anschlußstutzen (3.1) für eine Bohrmaschine (4) und einem zweiten Anschlußstutzen (3.2) für eine Stichloch-Stopfmaschine (5) vorgesehen ist und daß zwischen dem geflanschten Rohrabschnitt (3) und der Einlauföffnung (2.1) der Hauptrinne (2) eine Inertgaszuführung (7) und ein erster Schieberverschluß (6.1) mit einer keramischen Platte angeordnet ist,
b) daß die Hauptrinne (2) mit Syphon (11) gasdicht mit einer Abdeckhaube (9) mit Klappe (8) abgedichtet wird,
c) daß zwischen Auslauföffnung (2.2) der Hauptrinne (2) und mindestens einem anderen Rohrabschnitt (12) ein zweiter Schieberverschluß (6.2) mit keramischer Platte angeordnet ist,
d) daß der mindestens eine andere Rohrabschnitt (12) in einen T-förmigen Rohrabschnitt (13) mündet,
e) daß zwischen dem T-förmigen Rohrabschnitt (13) und sich daran anschließenden Rohrkrümmern (14) je ein dritter Schieberverschluß (6.3a, 6.3b) angeordnet ist.

2. Vorrichtung nach Anspruch 1,
**dadurch gekennzeichnet,**
**daß** an der Einlauföffnung (2.1), der Auslauföffnung (2.2) und an der Klappe (8) Inertgaszuführungen (7) vorgesehen sind.

3. Vorrichtung nach Anspruch 1,
**dadurch gekennzeichnet,**
**daß** an den Rohrkrümmern (14) eine Inertgasabschleierung (17) vorgesehen ist.

4. Vorrichtung nach Anspruch 1,
**dadurch gekennzeichnet,**
**daß** an dem ersten Anschlußstutzen (3.1) eine stationäre Bohrmaschine (4), an dem zweiten Anschlußstutzen (3.2) eine stationäre Stopfmaschine (5) und oberhalb der Abdeckhaube (9) an der Klappe (8) eine stationäre Stichloch-Bohrmaschine (10) vorgesehen ist.

5. Vorrichtung nach Anspruch 1,
**dadurch gekennzeichnet,**
**daß** zur Abdichtung von Rohrabschnitten von einem Rohrabschnitt mit SchieberverSchluß (6.1; 6.2; 6.3a; 6.3b) sowie von Rohrabschnitten untereinander, des T-förmigen Rohrabschnittes (13) mit einem Rohrabschnitt (12) bzw. mit einem Rohrkrümmer (14) eine Rohrschelle (3.3) mit seitlich angeordneten Zuführungsleitungen (3.4) und Absperrhähnen (3.5) vorgesehen ist.

6. Vorrichtung nach Anspruch 1,
**dadurch gekennzeichnet,**
**daß** in den Rohrabschnitten (3, 12, 13), und Rohrkrümmern (14) am Übergang von Dauerfutter (12.2) zum Verschleißfutter (12.3) ein Drahtgewebe (12.4) sowie ein metallischer Stift (12.5) einer elektrischen Meßvorrichtung vorgesehen ist.

7. Vorrichtung nach Anspruch 1,
**dadurch gekennzeichnet,**
**daß** ein Brenner (15) an einem der Rohrabschnitte (12) angeordnet ist.

8. Vorrichtung nach Anspruch 1,
**dadurch gekennzeichnet,**
**daß** die Hauptrinne (2) als Schnellwechselrinne ausgerüstet ist.

9. Verfahren zum Betrieb einer Vorrichtung für den Flüssigmetall-Transport in der Gießhalle eines Schachtofens, insbesondere Hochofens, nach den Ansprüchen 1 bis 8, und zur Erzielung des zeitgenauen Öffnens und Schließens des Abstiches zur präzisen Dosierung der Flüssigmetall-Menge in der Weise, wobei die Vorrichtung aus mindestens einer an einer Abstichöffnung installierten Hauptrinne mit Syphon und Ablaufrinnen mit einer Übergabestation in die Flüssigmetall-Transportgefäße bzw. Transportwagen besteht,
a) daß für das Öffnen des gestopften Stichloches (1.3) eine Stichloch-Bohrmaschine (10) nach Öffnen der keramischen Platte des ersten Schieberverschlusses (6.1) und nach Öffnen einer Verschlußkappe (8) an der Oberseite der Abdeckhaube (9) der Hauptrinne (2) die ausgehärtete Stopfmasse innerhalb des Stichloches (1.3), des Abstiches (1.2) und eines Rohrabschnittes (3), der zwischen Abstich (1.2) und der Hauptrinne (2) angeordnet ist, ausbohrt,
b) daß nach Öffnen des Stichloches (1.3) ein Flüssigmetall-Strom durch den einen Rohrabschnitt (3), den geöffneten ersten Schieberverschluß (6.1), die Einlauföffnung (2.1) in die gasdicht abgeschirmte Hauptrinne (2) mit Syphon (11) fließt, daß nach Abtrennen der Schlacke der Roheisenstrom durch die Auslauföffnung (2.2) durch mindestens einen anderen Rohrabschnitt (12) über einen geöffneten zweiten schieberverschluß (6.2) in einen T-förmigen Rohrabschnitt (13) fließt und von dort über einen von geöffneten dritten Schieberverschlüssen (6.3a; 6.3b) durch einen Rohrkrümmer (14) in einen Roheisen-Transportwagen (18) gelangt,
c) daß unmittelbar nach dem Schließen des in dem einen Rohrabschnitt (3) angebrachten ersten Schieberverschlusses (6.1) mittels eines Inertgases das Stichloch (1.3) vom Flüssigmetall freigespült wird und daß durch die Einstellung einer spezifischen Inertgas-Durchflußmenge dieser Zustand aufrechterhalten wird,
d) daß für das Stopfen im Sinne einer Reparatur des vom Flüssigmetall-Strom ausgewaschenen Stichloches (1.3) bzw. für das Auswechseln der keramischen Platte des ersten Schieberverschlusses (6.1) das Stichloch (1.3) des Abstiches (1.2) mittels eines Inertgases freigespült wird,
daß durch einen Bohrer einer stationären Bohrmaschine (4), die in einem ersten Anschlußstutzen (3.1) des einen Rohrabschnitts (3) vorgesehen ist, dieser Anschlußstutzen (3.1) des Rohrabschnittes (3) von ausgehärteter Stopfmasse freigebohrt wird,
daß der Bohrer der Bohrmaschine (4) einen Kanal in die ausgehärtete Stopfmasse des Stichloches (1.3) bohrt und danach einen zweiten Anschlußstutzen (3.2) des einen Rohrabschnitts der Stopfmaschine (5) freibohrt,
e) daß für das Einbringen von Stopfmasse durch die Stopfmaschine (5) über den zweiten Anschlußstutzen (3.2) Stopfmassen innerhalb des einen Rohrabschnittes (3) Richtung Stichloch (1.3), Richtung ersten Anschlußstutzen (3.1) und Richtung keramische Platte des ersten Schieberverschlusses (6.1) bewegt werden, wobei jedoch die keramische Platte des ersten Schieberverschlusses (6.1) durch ein Inertgaspolster gegen ein weiteres Vordringen der Stopfmasse geschützt bzw. zum Auswechseln freigehalten wird.

10. Verfahren nach Anspruch 9,
**dadurch gekennzeichnet,**
**daß** zur Vermeidung von Roheisen-Fugenläufern nach Reparaturarbeiten eine dichte Verbindung von Rohrabschnitten (3, 12, 13), und Rohrkrümmer (14) durch Einbringen eines Kunststoff-Stopfens (3.6) und einer Dichtungsmasse (3.7) erfolgt.

## Claims

1. Device for transport of liquid metal in the foundry of a shaft furnace, especially a blast furnace, which consists of at least one main channel, which is installed at a tap hole, with a siphon, outflow channels as well as a transfer station into the liquid metal transport vessels or transport stations, **characterised in that**
a) a flanged pipe section (3) with a first connecting stub pipe (3.1) for a drilling machine (4) and a second connecting stub pipe (3.2) for a tap hole plugging machine (5) is provided between the tap (1.2) at the blast furnace (1) and the main channel (2) and that an inert gas feed (7) and a first closure slide (6.1) with a ceramic plate are arranged between the flanged pipe section (3) and the inlet opening (2.1) of the main channel (2),
b) the main channel (2) together with siphon (11) is gastightly sealed by a cover hood (9) with a flap (8),
c) a second closure slide (6.2) with a ceramic plate is arranged between the outlet opening (2.2) of the main channel (2) at one other pipe section (12),
d) at least one other pipe section (12) opens into a T-shaped pipe section (13), and
e) a respective third closure slide (6.3a, 6.3b) is arranged between the T-shaped pipe section (13) and pipe elbows (14) connected thereto.

2. Device according to claim 1, **characterised in that** inert gas feeds (7) are provided at the inlet opening (2.1), the outlet opening (2.2) and the flap (8).

3. Device according to claim 1, **characterised in that** an inert gas veiling means (17) is provided at the pipe elbows (14).

4. Device according to claim 1, **characterised in that** a stationary drilling machine (4) is provided at the first connecting stub pipe (3.1), a stationary plugging machine (5) is provided at the second connecting stub pipe (3.2) and a stationary tap hole drilling machine (10) is provided above the cover hood (9), at the flap (8).

5. Device according to claim 1, **characterised in that** a pipe clamp (3.3) with laterally arranged feed ducts (3.4) and blocking valves (3.5) is provided for the sealing of pipe sections from a pipe section with closure slide (6.1; 6.2; 6.3a; 6.3b) as well as of pipe sections amongst one another, of the T-shaped pipe section (13) with a pipe section (12) or with a pipe elbow (14).

6. Device according to claim 1, **characterised in that** a wire mesh (12.4) and a metallic pin (12.5) of an electrical measuring device are provided in the pipe sections (3, 12, 13) and pipe elbows (14) at the transition of outer linings (12.2) to the closing lining (12.3).

7. Device according to claim 1, **characterised in that** a burner (15) is arranged at one of the pipe sections (12).

8. Device according to claim 1, **characterised in that** the main channel is equipped as a quick-change channel.

9. Method of operating a device for transport of liquid metal in the foundry of a shaft furnace, especially a blast furnace, according to claims 1 to 8 and for achieving accurately timed opening and closing of the tap for precise metering of the liquid metal quantity - wherein the device consists of at least one main channel, which is installed at a tap hole, with a siphon and outflow channels with a transfer station into the liquid metal transport vessels or transport carriages - in such a way that
a) for opening the plugged tap hole (1.3) a tap hole drilling machine (10) drills out the hardened plugging material within the tap hole (1.3) of the tap (1.2) and of a pipe section (3), which is arranged between tap (1.2) and the main channel (2), after opening of the ceramic plate of the first closure slide (6.1) and after opening of a closure flap (8) at the upper side of the closure hood (9) of the main channel (2),
b) after opening of the tap hole (1.3) a liquid metal flow flows through the one pipe section (3), the opened first closure slide (6.1) and the inlet opening (2.1) in the gastightly screened main channel (2) with the siphon (11), and after separation of the dross the raw iron flow flows through the outlet opening (2.2) through at least one other pipe section (12) by way of an opened second closure slide (6.2) into a T-shaped pipe section (13) and from there passes by way of one of opened third closure slides (6.3a; 6.3b) through a pipe elbow (14) into a raw iron transport carriage (18),
c) directly after closing of the first closure slide (6.1) mounted in the one pipe section (3) the tap hole (1.3) is rinsed of liquid metal by means of an inert gas and this state is maintained by the setting of a specific inert gas throughflow quantity,
d) for plugging in the sense of a repair of the tap hole (1.3) rinsed of liquid metal flow or for exchange of the ceramic plate of the first closure slide (6.1) the tap hole of the tap (1.2) is washed by means of an inert gas, a first connecting stub pipe (3.1) of the one pipe section (3) is drilled free of plugging material by a drill of a stationary drilling machine (4) provided in this connecting stub pipe (3.1) of the pipe section (3), and the drill of the drilling machine (4) drills a channel into the hardened plugging material of the tap hole (1.3) and thereafter drills free a second connecting stub pipe (3.2) of the one pipe section of the plugging machine (5), and
e) for the introduction of plugging material, plugging materials are moved within the one pipe section (3) in the direction of the tap hole (1.3), direction of the first connecting stub pipe (3.1) and direction of the ceramic plate of the first closure slide (6.1) by the plugging machine (5) by way of the second connecting stub pipe (3.2), wherein, however, the ceramic plate of the first closure slide (6.1) is protected by an inert gas cushion against a further penetration of the plugging material or, for the exchange, is kept free.

10. Method according to claim 9, **characterised in that** for avoidance of pig iron gap runners after repair operations a sealed connection of pipe sections (3, 12, 13) and pipe elbows (14) is effected by introduction of a synthetic material plug (3.6) and a sealing mass (3.7).

## Revendications

1. Appareil pour le transport de métal liquide dans la salle de fonderie d'un four vertical, en particulier d'un haut-fourneau, qui comprend au moins une goulotte principale installée au niveau de l'ouverture de piquée, avec siphon, goulotte de sortie, ainsi qu'une station pour le transfert dans les récipients ou les chariots de transport de métal liquide,
**caractérisé en ce que** :
a) entre la piquée (1.2) au niveau du haut-fourneau (1) et la goulotte principale (2) est prévu un tronçon de tube à brides (3) avec un premier manchon de raccordement (3.1) pour une machine à percer (4) et un deuxième manchon de raccordement (3.2) pour une machine de bouchage (5) pour le trou de piquée, et il est prévu une admission de gaz inerte (7) et un premier obturateur à tiroir (6.1) avec plaque céramique, agencés entre le tronçon de tube à bride (3) et l'ouverture d'entrée (2.1) de la goulotte principale (2),
b) la goulotte principale (2) avec le siphon (11) est raccordée de manière étanche aux gaz avec un capot de couverture (9) pourvu d'un volet (8),
c) entre l'ouverture de sortie (2.2) de la goulotte principale (2) et au moins un autre tronçon de tube (2) est agencé un deuxième obturateur à tiroir (6.2) avec plaque céramique,
d) ledit au moins un autre tronçon de tube (12) débouche dans un tronçon de tube (13) en forme de T, et
e) un troisième obturateur à tiroir (6.3a, 6.3b) respectif est agencé entre le tronçon de tube (13) en forme de T et les coudes tubulaires (14) qui s'y raccordent.

2. Appareil selon la revendication 1, **caractérisé en ce que** des admissions de gaz inerte (7) sont prévues au niveau de l'ouverture d'entrée (2.1), de l'ouverture de sortie (2.2), et au niveau du volet (8).

3. Appareil selon la revendication 1, **caractérisé en ce qu'**il est prévu un rideau de gaz inerte (17) au niveau des coudes tubulaires (14).

4. Appareil selon la revendication 1, **caractérisé en ce qu'**il est prévu une machine à percer stationnaire (4) au niveau du premier manchon de raccordement (3.1), une machine de bouchage stationnaire (5) au niveau du deuxième manchon de raccordement (3.2), et une machine de perçage de trous de piquée (10) stationnaire sur le volet (8) au-dessus du capot de couverture (9).

5. Appareil selon la revendication 1, **caractérisé en ce que** pour l'étanchement de tronçons de tube, d'un tronçon de tube avec obturateur à tiroir (6.1 ; 6.2 ; 6.3a ; 6.3b), ainsi que de tronçons de tube entre eux, du tronçon de tube en forme de T (13) avec un tronçon de tube (12), ou avec un coude tubulaire (14), il est prévu un collier à tube (3.3) avec des conduites d'amenée (3.4) et des robinets d'isolement (3.5) agencés latéralement.

6. Appareil selon la revendication 1, **caractérisé en ce qu'**il est prévu un tissu en fil métallique (12.4) ainsi qu'une pointe métallique (12.5) d'un appareil de mesure électrique, dans les tronçons de tube (3, 12, 13) et dans les coudes tubulaires (14) à la transition du garnissage permanent (12.2) vers le garnissage d'usure (12.3).

7. Appareil selon la revendication 1, **caractérisé en ce qu'**un brûleur (15) est agencé sur l'un des tronçons de tube (12).

8. Appareil selon la revendication 1, **caractérisé en ce que** la goulotte principale (2) est équipée à titre de goulotte à échange rapide.

9. Procédé de fonctionnement d'un appareil pour le transport de métal liquide dans la salle de fonderie d'un four vertical, en particulier d'un haut fourneau, selon les revendications 1 à 8, et pour obtenir l'ouverture et la fermeture temporelle exacte de la piquée afin de doser précisément la quantité de métal liquide, l'appareil comprenant au moins une goulotte principale installée au niveau de l'ouverture de piquée, avec siphon et goulotte de sortie et avec une station pour le transfert dans les récipients ou les chariots de transport pour le métal liquide, de telle manière que :
a) pour l'ouverture du trou de piquée bouché (1.3), après l'ouverture de la plaque céramique du premier obturateur à tiroir (6.1) et après ouverture d'un volet de fermeture (8) au niveau de la face supérieure du capot de recouvrement (7) de la goulotte principale (2), une machine de perçage (10) de trou de piquée perce la masse formant bouchon durcie à l'intérieur du trou de piquée (1.3) de la piquée (1.2) et d'un tronçon de tube (3) qui est agencé entre la piquée (1.2) et la goulotte principale (2),
b) après ouverture du trou de piquée (1.3), un flux de métal liquide s'écoule via le tronçon de tube (3), le premier obturateur à tiroir ouvert (6.1), l'ouverture d'entrée (2.1) jusque dans la goulotte principale (2) protégée de manière étanche aux gaz avec siphon (11), et après séparation des scories, le flux de fer brut s'écoule à travers l'ouverture de sortie (2.2) via au moins un autre tronçon de tube (12) via un deuxième obturateur à tiroir ouvert (6.2) jusque dans un tronçon de tube (13) en forme de T, et parvient depuis celui-ci, via un troisième obturateur à tiroir ouvert (6.3a ; 6.3b) à travers un coude tubulaire (14) jusque dans un chariot de transport de fer brut (18),
c) immédiatement après la fermeture du premier obturateur à tiroir (6.1) disposé dans le premier tronçon de tube (3), le trou de piquée (1.3) est dégagé de métal liquide au moyen d'un gaz inerte, et cet état est maintenu en établissant un écoulement d'une quantité spécifique de gaz inerte,
d) afin de boucher, dans le sens d'une réparation, le trou de piquée (1.3) dégagé par le courant de métal liquide, ou pour échanger la plaque céramique du premier obturateur à tiroir (6.1), le trou de piquée (1.3) de la piquée (1.2) est dégagé au moyen d'un gaz inerte, à l'aide d'un embout de perçage d'une machine de perçage stationnaire (4), prévue dans un premier manchon de raccordement (3.1) du premier tronçon de tube (3), ce manchon de raccordement (3.1) du tronçon de tube (3) est dégagé par perçage de la masse formant bouchon durcie, et l'embout de perçage de la machine de perçage (4) perce un canal dans la masse durcie formant bouchon du trou de piquée (1.3) et ensuite un deuxième manchon de raccordement (3.2) du premier tronçon de tube de la machine de bouchage (5), et
e) pour l'introduction d'une masse de bouchage au moyen de la machine de bouchage (5) via le deuxième manchon de raccordement (3.2), une masse de bouchage est déplacée à l'intérieur du premier tronçon de tube (3) en direction du trou de piquée (1.3), en direction du premier manchon de raccordement (3.1) et en direction de la plaque céramique du premier obturateur à tiroir (6.1), la plaque céramique du premier obturateur à tiroir (6.1) étant cependant protégée, ou dégagée en vue d'un échange, au moyen d'un tampon de gaz inerte, à l'encontre d'une poursuite de pénétration de la masse de bouchage.

10. Procédé selon la revendication 9, **caractérisé en ce que** pour éviter des bavures de fer brut au niveau des jointures après des travaux de réparation, on effectue une jonction étanche de tronçons de tube (3, 12, 13) et des coudes tubulaires (14) par introduction d'un bouchon de matière plastique (3.6) et d'une masse d'étanchement (3.7).
